# FASCICULE DE BREVET EUROPEEN

(11) **EP 3 274 526 B1**
(45) Date de publication et mention de la délivrance du brevet: **07.06.2023**
(21) Numéro de dépôt: 16722321.3
(22) Date de dépôt: 28.04.2016
(51) Int. Cl.: E04H 15/34, E04H 15/54, D03D 1/00

(54) **ÉLÉMENT DE TOIT ET/OU DE CLOISON POUR ARTICLE DE TYPE TENTE PRÉSENTANT UN FILM OPAQUE**
DACH UND/ODER WANDELEMENT FÜR EIN ZELTARTIGES OBJEKT MIT EINER OPAKEN FOLIE
ROOF AND/OR WALL ELEMENT FOR AN ITEM OF THE TENT TYPE HAVING AN OPAQUE FILM

(30) Priorité: 07.05.2015 FR 1554087
(43) Date de publication de la demande: 31.01.2018
(73) Titulaire: Application des Gaz, 69230 Saint-Genis Laval (FR)
(72) Inventeur: BESSE, Stéphane, 42740 Saint Paul en Jarez (FR)
(74) Mandataire: Roberts, David
(86) Numéro de dépôt international: PCT/FR2016/051006
(87) Numéro de publication internationale: WO 2016/177954

(56) Documents cités:
- WO-A1-84/02065
- WO-A2-2012/172256
- US-A- 4 785 838
- US-A- 6 061 969
- US-A1- 2004 129 307
- US-A1- 2009 188 539

## Description

La présente description concerne un élément de toit et/ou de cloison pour un article de type tente ou abri présentant un film opaque.

Selon le type d'élément de toit et/ou de cloison choisi, la luminosité a tendance à s'insinuer l'intérieur de l'article de type tente ou abri. Cette disposition peut être utile durant la journée pour avoir suffisamment de lumière et ne pas avoir à utiliser de source de lumière artificielle supplémentaire.

Toutefois il peut être nécessaire d'atténuer la luminosité en provenance de l'extérieur de la tente, notamment le matin pour ne pas être réveillé dès que le soleil se lève.

Pour ce faire, une partie de l'élément de toit et/ou de cloison peut être constituée en une matière opaque ou partiellement opaque. Par exemple, l'élément de toit et/ou de cloison peut comprendre un panneau interne souple en une matière opaque définissant une partie interne spécifique de la tente comme une chambre à coucher. Typiquement il s'agit d'une toile de couleur sombre autorisant la circulation d'air.

Dans ce cas, un panneau externe souple, de préférence coloré et enduit d'une couche de polyuréthane non-opaque, le recouvre et donne à la tente son aspect extérieur.

Cette disposition donne satisfaction en ce qu'il est possible de réaliser une encapsulation d'un volume de la tente : la chambre à coucher selon l'exemple choisi.

Toutefois, il est nécessaire de disposer d'un panneau interne souple spécifique en une matière sombre, ce qui a une utilité pour estomper l'effet de l'éclairage extérieur mais présente aussi des limites au niveau de l'atténuation de la luminosité.

US2009/188539A1 décrit une tente comportant des murs intérieurs et extérieurs séparé l'un de l'autre par un milieu à faible conductivité thermique.

WO2012/172256A2 décrit un article de type tente ou abri, comprenant un élément de toit recouvrant au moins partiellement une zone d'abri, ledit élément de toit comprenant un panneau flexible principal ayant une face externe et interne, la face interne étant destinée à être orientée vers ladite zone d'abri . La face interne (4b) présente un taux d'émissivité (%) du rayonnement infrarouge lointain inférieur au taux d'émissivité (%) du rayonnement infrarouge lointain de la face externe (4a). D'autres constructions de tentes connues se trouvent dans US6061969A et US2004/129307A1.

US4785838A décrit un abat-jour polyvalent conçu pour être fixé à divers articles de mobilier pour bébé. L'abat-jour comprend un élément de voûte de support semi-rigide et flexible, des éléments de panneau symétriques gauche et droit, un élément de panneau supérieur et des éléments de fixation pour fixer l'abat-jour à l'élément de mobilier. Les divers membres du panneau sont opaques pour empêcher la lumière vive et d'autres radiations communes d'atteindre le nourrisson.

WO84/02065A1 décrit un kit de tente pour fournir une tente pour une utilisation estivale et une tente tunnel à double paroi pour une utilisation hiver.

La présente description vise à résoudre tout ou partie des inconvénients mentionnés ci-dessus. Ces inconvénients sont résolus par un élément selon l'invention conformément à la revendication 1.

A cet effet, la présente description concerne un élément de toit et/ou de cloison pour article de type tente ou abri destiné à coopérer avec une structure de support dudit article de manière à engendrer un zone abritée en une position montée, l'élément de toit et/ou de cloison comprenant un panneau souple externe présentant une face interne orientée en regard de la zone abritée et une face externe opposée à la face interne, le panneau souple externe comprenant en outre un film opaque ou au moins partiellement opaque rapporté sur au moins une portion de ladite face interne et/ou au moins une portion de ladite face externe.

Selon un aspect de la description, le film du panneau souple externe comprend une couche correspondant à un traitement de surface sur l'au moins une portion de ladite face interne et/ou externe du panneau souple externe, notamment une enduction, lamination ou modification de l'état de surface.

Selon un aspect de la description, ladite couche du film du panneau souple externe correspond à une enduction de polyuréthane.

Le film opaque ou au moins partiellement opaque a pour effet d'absorber une partie de la luminosité provenant de l'extérieur de l'article de type tente ou abri.

Ainsi, en position montée, la luminosité est atténuée dans la zone abritée. Cette disposition est particulièrement intéressante lorsque le film recouvre une partie du panneau souple, par exemple pour atténuer la luminosité dans une chambre de la tente seulement.

Le fait que le film soit rapporté sur la face interne ou externe permet en outre de ne pas avoir à ajouter de voile interne de couleur sombre à la tente pour obtenir une zone dans laquelle la luminosité à l'intérieur de la tente est atténuée.

Selon un aspect de la description, le film du panneau souple externe comprend au moins deux couches. Cette disposition permet de limiter au maximum la pénétration de la lumière dans la zone abritée.

Selon un aspect de la description, le film opaque ou au moins partiellement opaque est agencé pour que le panneau souple externe absorbe au moins en partie la lumière extérieure de sorte que la zone abritée présente une luminosité inférieure à la luminosité extérieure.

Ainsi le degré d'opacité du film opaque ou au moins partiellement opaque est déterminé de manière réaliser une atténuation selon un degré voulu de la luminosité interne à la tente.

Selon un aspect de la description, l'élément de toit et/ou de cloison comprend en outre un panneau souple de séparation agencé pour délimiter un volume séparé de la zone abritée tel qu'une chambre, le panneau souple de séparation présentant une face interne orientée en regard du volume séparé, une face externe opposée à la face interne, et comprenant un film opaque ou au moins partiellement opaque rapporté sur au moins une portion de ladite face interne du panneau souple de séparation.

Selon un aspect de la description, le film du panneau souple de séparation comprend une couche correspondant à un traitement de surface sur l'au moins une portion de ladite face interne et/ou externe du panneau souple de séparation, notamment une enduction, lamination ou modification de l'état de surface.

Selon un aspect de la description, ladite couche du film du panneau souple de séparation correspond à une enduction de polyuréthane.

Le film opaque ou au moins partiellement opaque rapporté sur la face interne du panneau souple de séparation permet d'atténuer la luminosité dans le volume séparé en limitant la pénétration de la lumière en provenance du reste de al zone abritée.

Selon un aspect de la description, la portion la face interne et/ou externe du panneau souple externe orientée en regard et/ou respectivement à l'opposé du volume séparé est entièrement recouverte de film opaque ou partiellement opaque et/ou dans lequel la face interne et/ou externe du panneau souple de séparation est entièrement recouverte de film opaque ou partiellement opaque.

Cette disposition permet d'entourer le volume séparé de film opaque ou au moins partiellement opaque. Notamment, on peut ainsi disposer d'une chambre présentant une luminosité interne réduite par rapport au reste de la zone abritée.

La chambre peut donc être une pièce réservée au repos et le reste de la zone abritée en tant que pièce à vivre, la luminosité de chacune de ces pièces étant adaptée à leur utilisation.

Selon un aspect de la description, l'élément de toit et/ou de cloison comprend en outre un panneau souple interne agencé pour être disposé au moins partiellement en regard du panneau souple externe en position montée, notamment en regard de la portion du panneau souple externe délimitant le volume séparé.

Le panneau souple interne est utile pour délimiter un volume interne dans la zone abritée. Ainsi le panneau souple interne peut présenter des portions de couleurs particulières, par exemple une couleur sombre pour la chambre ou une couleur vive pour la pièce à vivre.

Le fait de disposer d'un film opaque ou au moins partiellement opaque rapporté sur le panneau souple externe laisse une grande liberté de choix pour le panneau souple interne tant en terme de matière que de couleur.

En effet la luminosité étant atténuée au niveau du panneau souple externe, aucune restriction particulière ne s'impose pour le choix du type de panneau souple interne, notamment la portion du panneau interne orienté en regard du volume séparé.

Selon un aspect de la description, le panneau souple interne comprend une toile agencée pour laisser passer l'air à travers, en particulier une toile non-enduite.

De préférence, le panneau interne souple est réalisé en une matière sombre en particulier en noir ou en gris. Ceci permet d'assombrir davantage la chambre.

Selon un aspect de la description, le panneau souple interne et le panneau souple de séparation sont d'un seul tenant ou sont solidaires.

Cette disposition permet de réaliser une encapsulation du volume séparé et ainsi de permettre une atténuation optimale de la luminosité en évitant les interstices d'entrée de lumière.

Selon un aspect de la description, le film du panneau souple de séparation comprend au moins deux couches. Cette disposition permet une pénétration moindre de la lumière à travers le panneau souple de séparation.

Selon un aspect de la description, le film du panneau souple externe et le film panneau souple de séparation sont agencés de manière à délimiter une portion de la zone abritée dite zone obscure en position montée, lesdits films étant agencés pour qu'un flux lumineux reçu par unité de surface dans la zone obscure soit inférieur ou égal à 50 lux.

L'association des films du panneau souple externe et du panneau souple de séparation permet de limiter fortement la luminosité dans une portion de la zone abritée dite zone obscure.

En particulier cette disposition est intéressante pour créer une chambre dans une tente qui est toujours abritée du soleil, tandis que le reste de la tente ou pièce à vivre présente une luminosité moins atténuée.

La présente description concerne également un article de type tente ou abri comprenant une structure de support et un élément de toit et/ou de cloison tel que décrit ci-avant.

La présente description concerne également, un procédé de traitement de surface d'un panneau souple externe et/ou d'un panneau souple de séparation d'un élément de toit et/ou de cloison pour article de type tente ou abri, le procédé comprenant les étapes suivantes :
- disposition d'une couche sur au moins une portion d'une face du panneau souple externe ou du panneau souple de séparation, puis
- éclairage d'une aire d'une face du panneau souple externe ou du panneau souple de séparation opposée à la face sur laquelle est rapportée la couche avec un flux lumineux déterminé, ladite aire étant à plat, puis
- recherche de points lumineux sur une portion de la face pourvue de la couche, ladite portion correspondant à ladite aire et ladite portion étant soumise à l'obscurité, un point lumineux correspondant à une partie du flux lumineux déterminé traversant l'élément de toit et/ou de cloison, puis, lorsque le nombre de points lumineux est supérieur à un nombre seuil et/ou lorsque au moins un point lumineux présente une dimension supérieure à une dimension seuil, les étapes de disposition d'une couche, d'éclairage et de recherche de points lumineux sont à nouveau effectuées.

Cette disposition permet de s'assurer que le film opaque et/ou partiellement opaque est correctement rapporté. Ainsi ce film joue parfaitement son rôle et permet d'engendrer une zone abritée de luminosité réduite.

Selon un aspect de la description, le flux lumineux déterminé est compris entre 5500 et 6500 lux et/ou dans lequel le nombre seuil est de 0,14 point par cm<2>et/ou dans lequel la dimension seuil est de 0,5 mm. Un résultat optimal est obtenu avec cette luminosité et ces valeurs seuil.

Selon un aspect de la description, un point lumineux est considéré comme tel lorsque sa luminosité dépasse un seuil bas. Ce seuil bas correspond par exemple une luminosité minimale visible par un œil humain à 30 cm de la portion inspectée.

Selon un aspect de la description, la ou les couches correspondent à un traitement de surface sur l'au moins une portion de ladite face interne et/ou externe du panneau souple externe, notamment une enduction, lamination ou modification de l'état de surface.

Selon un aspect de la description, la ou les couches du film du panneau souple externe correspond à une enduction de polyuréthane.

L'invention est couverte par les revendications et sera bien comprise à l'aide de la description qui suit en référence aux dessins schématiques annexés représentant, à titre d'exemple non limitatif, une forme d'exécution de cet élément de toit et/ou de cloison.
Figure 1 est une vue en perspective d'une tente comprenant un panneau souple externe pourvu d'un film opaque.
Figure 2 est une vue en perspective d'un panneau souple interne et d'un panneau souple de séparation de la tente.
Figure 3 est une vue selon une coupe transversale d'une chambre de la tente.
Figure 4 est une vue selon une coupe de la chambre de la tente.
Figure 5 est une vue en coupe d'un cylindre ouvert sur son sommet sur lequel est disposé le panneau souple externe.
Figure 6 est une vue de dessus du panneau souple externe de la figure 5.
Figure 7 est un ordinogramme des étapes d'un procédé de traitement de surface du panneau souple externe.

Comme illustrée à la figure 1, un article 1 de type tente ou abri, ici une tente 3 comprend une structure de support 5 et un élément de toit et/ou de cloison 7. La structure de support 5 est un élément permettant de maintenir la tente 3 en une position montée en coopérant avec l'élément de toit et/ou de cloison 7.

Cette coopération engendre une zone abritée 9 située entre l'élément de toit et/ou de cloison 7 et le sol. Comme également illustré aux figures 3 et 4, l'élément de toit et/ou de cloison 7 comprend un panneau souple externe 11, un panneau souple interne 13 et un panneau souple de séparation 15.

Le panneau souple externe 11 est configuré pour conférer à la tente 3 sa forme extérieure en position montée. Le panneau souple de séparation 15 permet quant à lui de réaliser un cloisonnement entre deux pièces de la tente 3. Dans le cas présent, il s'agit de réaliser une séparation entre une chambre 17 et une pièce à vivre 19.

Comme illustré plus particulièrement aux figures 2 et 4, le panneau souple interne 13 et le panneau souple de séparation 15 sont solidaires de manière à réaliser une encapsulation de la chambre 17.

La chambre 17 est ainsi comprise dans un volume séparé 21 du reste de la zone abritée 9, le volume séparé 21 étant défini par le panneau souple externe 11 et le panneau souple de séparation 15.

Il apparait ainsi que le panneau souple externe 11 et le panneau souple de séparation 15 délimitent une portion de la zone abritée 9 dite zone obscure 39.

Le panneau souple externe 11 présente une face interne 11a orientée en regard de la zone abritée 9 et une face externe 11b opposée à la face interne 11a et orientée vers l'extérieur de la tente 3.

Le panneau souple externe 11 comprend une toile constituée en un matériau non opaque habituellement utilisé pour les toiles de tentes 3. De manière similaire, le panneau souple interne 13 et le panneau souple de séparation 15 comprennent également chacun une toile constituée en un matériau non opaque ou non opacifiant habituellement utilisé pour les toiles de tentes. Ceci n'empêche pas d'utiliser un matériau de couleur foncée en tant que toile.

L'élément de toit et/ou de cloison 7 comprend en outre un film 11c opaque ou au moins partiellement opaque rapporté sur au moins une partie de la face interne 11a du panneau souple externe 11.

Dans le mode de réalisation présenté ici, ledit film 11c opaque ou partiellement opaque est en regard du volume séparé 21 de manière à atténuer la luminosité à l'intérieur de la chambre 17 par rapport à l'extérieur de la tente 3.

Selon d'autres mode de réalisation non présentés, ledit film 11c pourrait être rapporté sur la face externe 11b ou il pourrait y avoir deux films : un recouvrant la face interne 11a et un recouvrant la face externe 11b.

A la figure 4, l'épaisseur du film 11c opaque ou au moins partiellement opaque a volontairement été agrandie pour que son emplacement soit plus facilement repérable.

Le film 11c opaque ou au moins partiellement opaque est réalisé par une enduction d'une ou plusieurs couches 29 de polyuréthane sur la portion concernée de la face interne du panneau souple externe.

Il apparait donc que l'opacité du film 11c provient du type de polyuréthane utilisé et de sa répartition sur la face interne 11a.

Selon d'autres modes de réalisation, le film 11c opaque pourrait être obtenu par un traitement de surface comme une lamination ou tout autre type de traitement de surface réalisant une modification de l'état de surface.

Cette disposition permet donc d'obtenir une zone sous la tente 3 de moindre pénétration de lumière extérieure sans avoir à utiliser de toile spécifique interne opacifiante, une simple enduction permettant de réaliser la fonction opacifiante.

Aux figures 5 à 7 est décrit un procédé de traitement de surface du panneau souple externe 11 consistant à enduire le film 11c opaque ou au moins partiellement opaque sur la face interne 11a.

Le film 11c opaque ou au moins partiellement opaque comprend une ou plusieurs couches 29, la ou les couches 29 étant rapportées séparément l'une sur l'autre.

Le nombre de couches 29 n'est pas défini car le procédé de traitement de surface comprend un test décrit ci-dessous pour déterminer si le nombre de couches 29 est suffisant.

La première étape E1 du procédé consiste à disposer une couche 29 sur la face interne 11a.

La deuxième étape E2 consiste à éclairer une aire 31 de la face externe 11b avec un flux lumineux déterminé 33. Le flux lumineux déterminé 33 est défini par unité de surface éclairée et correspond une valeur située entre 5500 et 6500 lux.

Comme illustré à la figure 5, une source lumineuse 34 produisant ledit flux lumineux déterminé 33 est disposée dans un cylindre 35 opaque ouvert à son sommet.

Le panneau souple externe 11 est disposé sur le cylindre, la face externe 11b étant en regard la source lumineuse 34. L'ouverture définie ainsi l'aire 31 éclairée, la portion du panneau souple externe 11 correspondant à l'aire 31 est disposée à plat. Typiquement l'aire 31 présente un diamètre de 30 cm.

La troisième étape E3 consiste à rechercher de points lumineux 37 sur la face interne 11a pourvue de la couche 29, un point lumineux 37 correspondant à une partie du flux lumineux déterminé 33 traversant l'élément de toit et/ou de cloison 7.

Un point lumineux 37 est ainsi une zone de la couche 29 de plus faible densité laissant légèrement passer de la lumière. Le but est d'obtenir un élément de toit et/ou de cloison 7 le plus opaque possible, c'est-à-dire avec le minimun de points lumineux 37, la taille des points lumineux 37 étant la plus petite possible.

Lorsque le nombre de points lumineux 37 est supérieur à un nombre seuil et/ou lorsque au moins un point lumineux 37 présente une dimension supérieure à une dimension seuil, les trois étapes décrites précédemment sont répétées.

Il s'agit de disposer une couche 29 additionnelle sur la couche 29 précédente dans le but de combler les zones de moindre densité engendrant les points lumineux 37.

Typiquement les valeurs retenues sont les suivantes : moins de cent points lumineux 37 pour l'aire 31 de 30 cm de diamètre, c'est-à-dire 0,14 points lumineux 37 par cm² et 0,5 mm pour la dimension seuil.

La dimension seuil est la plus grande dimension d'un point lumineux 37 par exemple son diamètre ou sa longueur principale si la forme du point lumineux 37 est allongée. Cette dimension est comprise dans le plan d'extension de l'aire 31.

Un point lumineux 37 est considéré comme tel lorsque sa luminosité dépasse un seuil bas. Ce seuil bas correspond par exemple une luminosité minimale visible par un oeil humain à 30 cm de la portion inspectée.

Il est à noter que la deuxième étape E2 et la troisième étape E3 sont réalisées dans l'obscurité pour que les conditions de recherche des points lumineux 37 soient toujours identiques.

Si l'un au moins des deux critères n'est pas respecté, les trois étapes E1, E2 et E3 sont reproduites dans cet ordre autant de fois que nécessaire pour que les deux critères soient respectés.

Ce procédé permet d'obtenir le résultat désiré : le film 1 1 c opaque ou au moins partiellement opaque réduisant drastiquement la luminosité dans la zone abrité 9.

Les résultats obtenus par des tests montre que la luminosité au niveau de la zone abrité 9 est réduite de 85% au moins par rapport à la luminosité externe. Cette valeur peut également être supérieure à 90%.

Le panneau souple de séparation 15 présente également une face interne 15a, c'est-à-dire la face orientée en regard du volume séparé 21, sur laquelle est rapporté le même type de film 15c opaque ou partiellement opaque.

Le panneau de séparation 15 présente en outre une face externe 15b opposée à la face interne 15a, c'est à dure orienté à l'opposé du volume séparé.

On obtient ainsi une chambre 17 présentant une luminosité atténuée par rapport à la luminosité extérieure d'une part et par rapport à la luminosité provenance du reste de la zone abrité 9 d'autre part.

Cette disposition est intéressante car il est possible de définir une zone obscure 39 dans la tente qui sera toujours protégée de la lumière externe. Il est donc possible de faire une sieste dans cette chambre 17 en plein journée sans être dérangé par le soleil.

Dans la zone obscure 39 correspondant à la chambre 17, on mesure un flux lumineux reçu par unité de surface inférieur à 50 lux.

## Revendications

1. Elément de toit et/ou de cloison (7) pour article (1) de type tente ou abri destiné à coopérer avec une structure de support (5) dudit article (1) de manière à engendrer une zone abritée (9) en une position montée, l'élément de toit et/ou de cloison (7) comprenant :
un panneau souple externe (11) présentant une face interne (11a) orientée en regard de la zone abritée (9) et une face externe (11b) opposée à la face interne (11a),
un film (11c) opaque ou au moins partiellement opaque rapporté sur au moins une portion de ladite face interne (11a) et/ou au moins une portion de ladite face externe (11b) du panneau souple externe (11), et
un panneau souple de séparation (15) agencé pour délimiter un volume séparé (21) de la zone abritée (9), le panneau souple de séparation (15) présentant une face interne (15a) orientée en regard du volume séparé (21), une face externe (15b) opposée à la face interne (15a),
**caractérisé en ce que** l'élément de toit et/ou de cloison (7) comprend en outre :
un film (15c) opaque ou au moins partiellement opaque rapporté sur au moins une portion de ladite face interne (15a) et/ou au moins une portion de ladite face externe (15b) du panneau souple de séparation (15).

2. Elément de toit et/ou de cloison (7) selon la revendication 1, dans lequel le film (11c) du panneau souple externe (11) comprend une couche (29) correspondant à un traitement de surface sur l'au moins une portion de ladite face interne (11a) et/ou externe (11b) du panneau souple externe (11), notamment une enduction, lamination ou modification de l'état de surface.

3. Elément de toit et/ou de cloison (7) selon la revendication 2, dans lequel ladite couche (29) du film (11c) du panneau souple externe (11) correspond à une enduction de polyuréthane.

4. Elément de toit et/ou de cloison (7) selon l'une des revendications 2 ou 3, dans lequel le film (11c) du panneau souple externe (11) comprend au moins deux couches (29).

5. Elément de toit et/ou de cloison (7) selon la revendication 1, dans lequel le film (15c) du panneau souple de séparation (15) comprend une couche (29) correspondant à un traitement de surface sur l'au moins une portion de ladite face interne (15a) et/ou externe (15b) du panneau souple de séparation (15), notamment une enduction, une lamination ou modification de l'état de surface.

6. Elément de toit et/ou de cloison (7) selon la revendication 5, dans lequel ladite couche (29) du film (15c) du panneau souple de séparation (15) correspond à une enduction de polyuréthane.

7. Elément de toit et/ou de cloison (7) selon la revendication 6, dans lequel la portion la face interne (11a) et/ou externe (11b) du panneau souple externe (11) orientée en regard et/ou respectivement à l'opposé du volume séparé (21) est entièrement recouverte de film (11c) opaque ou partiellement opaque et/ou dans lequel la face interne (15a) et/ou externe (15b) du panneau souple de séparation (15) est entièrement recouverte de film (15c) opaque ou partiellement opaque.

8. Elément de toit et/ou de cloison (7) selon la revendication 7, comprenant en outre un panneau souple interne (13) agencé pour être disposé au moins partiellement en regard du panneau souple externe (11) en position montée, notamment en regard de la portion du panneau souple externe (11) délimitant le volume séparé (21).

9. Elément de toit et/ou de cloison (7) selon la revendication 8, dans lequel le panneau souple interne (13) et le panneau souple de séparation (15) sont d'un seul tenant ou sont solidaires.

10. Elément de toit et/ou de cloison (7) selon l'une des revendications 5 à 9, dans lequel le film (15c) du panneau souple de séparation (15) comprend au moins deux couches (29).

11. Elément de toit et/ou de cloison (7) selon l'une des revendications 1 à 10, dans lequel le film (11c) du panneau souple externe (11) et le film (15c) panneau souple de séparation (15) sont agencés de manière à délimiter une portion de la zone abritée (9) dite zone obscure (39) en position montée.

12. Article (1) de type tente ou abri comprenant une structure de support (5) et un élément de toit et/ou de cloison (7) selon l'une des revendications 1 à 11.

## Patentansprüche

1. Dach- und/oder Trennwandelement (7) für ein Objekt (1) vom Zelt- oder Unterstandstyp zum Zusammenwirken mit einer Stützstruktur (5) des Objektes (1), um einen geschützten Bereich (9) in montierter Position zu erzeugen, wobei das Dach- und/oder Trennwandelement (7) umfasst:
ein äußeres flexibles Paneel (11) mit einer dem geschützten Bereich (9) zugewandten Innenseite (11a) und einer der Innenseite (11a) gegenüberliegenden Außenseite (11b);
eine opake oder zumindest teilweise opake Folie (11c), die auf zumindest einem Teil der Innenseite (11a) und/oder auf zumindest einem Teil der Außenseite (11b) des äußeren flexiblen Paneels (11) platziert ist; und
ein flexibles Trennpaneel (15), die so angeordnet ist, dass es ein abgetrenntes Volumen (21) von dem geschützten Bereich (9) abgrenzt, wobei das flexible Trennpaneel (15) eine dem abgetrennten Volumen (21) zugewandte Innenseite (15a) und eine der Innenseite (15a) gegenüberliegende Außenseite (15b) aufweist,
**dadurch gekennzeichnet, dass** das Dach- und/oder Trennwandelement (7) ferner umfasst:
eine opake oder zumindest teilweise opake Folie (15c), die auf zumindest einem Teil der Innenseite (15a) und/oder auf zumindest einem Teil der Außenseite (15b) des flexiblen Trennpaneels (15) platziert ist.

2. Dach- und/oder Trennwandelement (7) nach Anspruch 1, wobei die Folie (11c) des äußeren flexiblen Paneels (11) eine Schicht (29) umfasst, die einer Oberflächenbehandlung auf dem zumindest einen Teil der Innenseite (11a) und/oder der Außenseite (11b) des äußeren flexiblen Paneels (11), insbesondere einer Beschichtung, einer Laminierung oder einer Veränderung der Oberflächenbeschaffenheit, entspricht.

3. Dach- und/oder Trennwandelement (7) nach Anspruch 2, wobei die Schicht (29) der Folie (11c) des äußeren flexiblen Paneels (11) einer Polyurethanbeschichtung entspricht.

4. Dach- und/oder Trennwandelement (7) nach einem der Ansprüche 2 oder 3, wobei die Folie (11c) des äußeren flexiblen Paneels (11) mindestens zwei Schichten (29) umfasst.

5. Dach und/oder Trennwandelement (7) nach Anspruch 1, wobei die Folie (15c) des flexiblen Trennpaneels (15) eine Schicht (29) umfasst, die einer Oberflächenbehandlung auf dem zumindest einen Teil der Innenseite (15a) und/oder der Außenseite (15b) des flexiblen Trennpaneels (15), insbesondere einer Beschichtung, einer Laminierung oder einer Veränderung der Oberflächenbeschaffenheit, entspricht.

6. Dach und/oder Trennwandelement (7) nach Anspruch 5, wobei die Schicht (29) der Folie (15c) des flexiblen Trennpaneels (15) einer Polyurethanbeschichtung entspricht.

7. Dach und/oder Trennwandelement (7) nach Anspruch 6, wobei der Teil der dem abgetrennten Volumen (21) zugewandten Innenseite (11a) und/oder der dem abgetrennten Volumen (21) gegenüberliegenden Außenseite (11b) des äußeren flexiblen Paneels (11) vollständig mit der opaken oder teilweise opaken Folie (11c) bedeckt ist, und/oder wobei die Innenseite (15a) und/oder die Außenseite (15b) des flexiblen Trennpaneels (15) vollständig mit der opaken oder teilweise opaken Folie (15c) bedeckt ist.

8. Dach- und/oder Trennwandelement (7) nach Anspruch 7, ferner umfassend ein inneres flexibles Paneel (13), das so angeordnet ist, dass es zumindest teilweise dem äußeren flexiblen Paneel (11) in montierter Position, insbesondere dem Teil des äußeren flexiblen Paneels (11), der das abgetrennte Volumen (21) begrenzt, zugewandt ist.

9. Dach- und/oder Trennwandelement (7) nach Anspruch 8, wobei das innere flexible Paneel (13) und das flexible Trennpaneel (15) einstückig oder integral miteinander sind.

10. Dach- und/oder Trennwandelement (7) nach einem der Ansprüche 5 bis 9, wobei die Folie (15c) des flexiblen Trennpaneels (15) mindestens zwei Schichten (29) aufweist.

11. Dach- und/oder Trennwandelement (7) nach einem der Ansprüche 1 bis 10, wobei die Folie (11c) des äußeren flexiblen Paneels (11) und die Folie (15c) des flexiblen Trennpaneels (15) so angeordnet sind, dass sie einen Teil des geschützten Bereichs (9), der als dunkler Bereich (39) bezeichnet wird, in montierter Position begrenzen.

12. Objekt (1) vom Zelt- oder Unterstandstyp, umfassend eine Stützstruktur (5) und ein Dach- und/oder Trennwandelement (7) nach einem der Ansprüche 1 bis 11.

## Claims

1. A roof and/or partition element (7) for a tent or shelter-like item (1) for cooperating with a support structure (5) of said item (1) so as to generate a sheltered area (9) in a position mounted, the roof and/or partition element (7) comprising:
a flexible outer panel (11) having an inner face (11a) facing the sheltered area (9) and an outer face (11b) opposite the inner face (11a);
an opaque or at least partially opaque film (11c) applied to at least one portion of said inner face (11a) and/or to at least one portion of said outer face (11b) of the flexible outer panel (11); and
a flexible separating panel (15) arranged to delimit a separate volume (21) separated from the sheltered area (9), the flexible separating panel (15) having an inner face (15a) facing the separate volume (21), an outer face (15b) opposite the inner face (15a),
**characterized in that** the roof and/or partition element (7) further comprises:
an opaque or at least partially opaque film (15c) applied to at least one portion of said inner face (15a) and/or to at least one portion of said outer face (15b) of the flexible separating panel (15).

2. A roof and/or partition element (7) according to claim 1, wherein the film (11c) of the flexible outer panel (11) comprises a layer (29) corresponding to a surface treatment on the at least one portion of said inner face (11a) and/or outer face (11b) of the flexible outer panel (11), in particular corresponding to a coating, a lamination or a modification of the surface condition.

3. A roof and/or partition element (7) according to claim 2, wherein said layer (29) of the film (11c) of the flexible outer panel (11) corresponds to a polyurethane coating.

4. A roof and/or partition element (7) according to any one of claims 2 to 3, wherein the film (11c) of the flexible outer panel (11) comprises at least two layers (29).

5. A roof and/or partition element (7) according to claim 1, wherein the film (15c) of the flexible separating panel (15) comprises a layer (29) corresponding to a surface treatment on the at least one portion of said inner face (15a) and/or outer face (15b) of the flexible separating panel (15), in particular corresponding to a coating, a lamination or a modification of the surface condition.

6. A roof and/or partition element (7) according to claim 5, wherein said layer (29) of the film (15c) of the flexible separating panel (15) corresponds to a polyurethane coating.

7. A roof and/or partition element (7) according to claim 6, wherein the portion of the inner face (11a) and/or outer face (11b) of the flexible outer panel (11) facing and/or respectively opposite the separate volume (21) is entirely covered with the opaque or partially opaque film (11c), and/or wherein the inner face (15a) and/or outer face (15b) of the flexible separating panel (15) is entirely covered with the opaque or partially opaque film (15c).

8. A roof and/or partition element (7) according to claim 7, further comprising a flexible inner panel (13) arranged to face the flexible outer panel (11) at least partially in the mounted position, in particular to face the portion of the flexible outer panel (11) delimiting the separate volume (21).

9. A roof and/or partition element (7) according to claim 8, wherein the flexible inner panel (13) and the flexible separating panel (15) are in one-piece or integral with each other.

10. A roof and/or partition element (7) according to any one of claims 5 to 9, wherein the film (15c) of the flexible separating panel (15) comprises at least two layers (29).

11. A roof and/or partition element (7) according to any one of claims 1 to 10, wherein the film (11c) of the flexible outer panel (11) and the film (15c) of the flexible separating panel (15) are arranged so as to delimit a portion of the sheltered area (9) referred to as a dark area (39) in the mounted position.

12. A tent or shelter-like item (1) comprising a support structure (5) and a roof and/or partition element (7) according to any one of claims 1 to 11.
